# FASCICULE DE BREVET EUROPEEN

(11) **EP 0 424 204 B1**
(45) Date de publication et mention de la délivrance du brevet: **14.04.1993**
(21) Numéro de dépôt: 90402740.6
(22) Date de dépôt: 03.10.1990
(51) Int. Cl.: E05B 65/20, G05G 23/02

(54) **Mécanisme de liaison entre une poignée d'ouverture et une tringle de commande d'une serrure de porte de véhicule**
Verbindung zwischen Türgriff und Betätigungsstange eines Kfz-Türschlosses
Coupling between handle and actuating bar of vehicle door lock

(30) Priorité: 17.10.1989 FR 8913558
(43) Date de publication de la demande: 24.04.1991
(73) Titulaire: ROCKWELL AUTOMOTIVE BODY SYSTEMS-FRANCE EN ABREGE:ROCKWELL ABS-FRANCE, 92082 Paris La Defense 2 (FR)
(72) Inventeur: Cardine, Patrice, F-45100 Orléans (FR)
(74) Mandataire: Martin, Jean-Paul

(56) Documents cités:
- FR-A- 329 355
- US-A- 4 602 887

## Description

La présente invention a pour objet un mécanisme de liaison entre une poignée d'ouverture et une tringle de commande d'une serrure de porte de véhicule selon le préambule de la revendication 1.

On connaît, par le document US-A 4 602 887, un mécanisme qui comprend un étrier adapté pour recevoir l'extrémité interne de la poignée qui est montée basculante autour d'un axe dans un logement solidaire de la peau extérieure et une tige de connexion de cet étrier avec la tringle, engagée de manière coulissante dans un seul sens dans une douille grâce à un système anti-retour, de telle sorte qu'après assemblage de la poignée et de l'étrier, un basculement de l'extrémité extérieure de la poignée vers le bas entraîne un déplacement relatif de la tige et de la douille réglant sans jeu leurs positions respectives. La tige est munie d'une crémaillère pénétrant axialement dans la douille entre les pattes longitudinales flexibles de serrage, qui peuvent coopérer avec la crémaillère pour régler la position axiale de la tige dans la douille.

Ce mécanisme donne satisfaction, mais ne garantit cependant pas une irréversibilité totale du mécanisme dans les deux sens de liaison. En effet, un risque de glissement des pattes élastiques de la douille sur la crémaillère existe, si un élément extérieur (gel, grippage) vient empêcher la tringle de remonter.

Par ailleurs, le FR-A-329 355 décrit un mécanisme de liaison comprenant une douille avec des pattes longitudinales flexibles (A,A′) qui est équipée d'un anneau (C) monté coulissant autour de celle-ci et pouvant être déplacé d'une première position à la base des pattes flexibles (A,A′) jusqu'à une seconde position située aux extrémités desdites pattes, et dans laquelle l'anneau (C) enserre les pattes (A,A′) autour de la crémaillère. Pour la retenue de l'anneau dans ladite seconde position les pattes sont munies à leurs extrémités de moyens de retenue (oreilles (B) qui permettent un quart de tour à la douille pour obtenir un serrage à bloc et permanent.

L'invention a pour but de réaliser un mécanisme empêchant tout relâchement des pattes flexibles et par conséquent tout desserrage de celles-ci sur la crémaillère.

Suivant l'invention, le mécanisme est conforme à la partie caractérisante de la revendication 1.

Le serrage des pattes assuré par l'anneau ainsi que son blocage axial sur l'extrémité de la douille empêchent tout écartement des pattes flexibles de la crémaillère, même en cas de non remontée de la tringle due à un grippage, un gel etc. De ce fait une irréversibilité totale du mécanisme dans les deux sens de liaison est garantie.

D'autres particularités et avantages de l'invention apparaîtront au cours de la description qui va suivre, faite en référence aux dessins annexés qui en illustrent une forme de réalisation à titre d'exemple non limitatif.

La figure 1 est une vue en élévation avec coupe partielle d'une forme de réalisation du mécanisme de liaison selon l'invention avec son anneau de blocage de la douille en position basse sur celle-ci, la douille étant par contre en position haute.

La figure 2 est une vue analogue à la Fig.1 montrant la douille et la tige en position basse par basculement de la poignée correspondante de la porte, l'anneau étant dans sa position de blocage à l'extrémité de la douille après avoir coulissé sur celle-ci.

La figure 3 est une vue analogue aux Fig.1 et 2 montrant la douille et la tige en position relevée, et l'anneau maintenu dans sa position de blocage à l'extrémité supérieure de la douille.

la figure 4 est une vue en élévation partielle d'une variante d'exécution de la douille.

Le mécanisme 3 représenté aux dessins comprend un étrier 6 constitué sous la forme d'un crochet délimitant une ouverture 7 de réception d'une poignée 4 de la peau extérieure 5 de la porte du véhicule.

Le mécanisme 3 est relié par une tringle 2 à une serrure non représentée, et la poignée 4 d'ouverture est montée basculante autour d'un axe 8 dans un logement 9 solidaire de la peau extérieure 5. Une tige 11 enfilée axialement dans une douille tubulaire 13 assure la liaison entre l'étrier 6 et la tringle 2 de serrure, dont l'extrémité supérieure est insérée dans l'extrémité inférieure de la douille 13. La tige 11 est munie d'une crémaillère 12, constituée d'une denture ménagée autour de la tige sauf sur son extrémité fixée à l'étrier 6. La crémaillère 12 pénètre axialement dans la douille 13 entre des pattes longitudinales flexibles 14 de serrage, munies intérieurement de dents complémentaires de celles de la denture 12, et agencées de manière à permettre à la crémaillère 12 et à la tige 11 de se déplacer dans un seul sens à l'intérieur de la douille 13, à savoir le sens d'extraction de la tige 11 de celle-ci, lorsque les pattes 14 sont en prise avec la crémaillère 12.

Les pattes flexibles 14 sont séparées par des fentes longitudinales 15 et peuvent donc être écartées pour permettre l'insertion de la tige 11 entre les pattes 14 jusqu'à la profondeur voulue. Les pattes 14 ensuite libérées, se rabattent élastiquement sur la crémaillère 12 en la maintenant dans la position axiale correspondante.

La douille 13 est équipée d'un anneau 19 monté coulissant autour de celle-ci, et qui peut être déplacé après le réglage de la position axiale de la tige 11 par rapport à la douille 13, première position sensiblement à la base des pattes flexibles 14 (Fig.1) jusqu'à une seconde position située aux extrémités desdites pattes 14 proches de l'étrier 6 (Fig.2 et 3), dans laquelle l'anneau 19 enserre les pattes autour de la crémaillère 12.

A cet effet, le dispositif comprend une plaque 21 fixe par rapport au mécanisme 3 et percée d'un trou 22 de passage de la douille 13.

Les pattes 14 sont munies à leurs extrémités en vis-à-vis de l'étrier 6, de moyens de retenue de l'anneau 19 dans sa position haute (Fig.2 et 3). Dans la forme de réalisation décrite, ces moyens de retenue comprennent une collerette 23 formée aux extrémités des pattes 14 et saillant de préférence à angle droit sur la surface de celle-ci, ainsi qu'un bourrelet annulaire 24, ménagé autour des pattes 14 à une distance d sensiblement égale à l'épaisseur de l'anneau 19. Le bourrelet 24 est arrondi pour former un renflement bombé, afin de permettre le glissement de l'anneau 19 sur celui-ci en direction de la collerette 23.

La séquence de mise en place de l'anneau 19 sur la douille 13 est la suivante.
1. On ajuste d'abord la position de la tige 11 dans la douille 13 comme décrit dans le brevet FR-A 2 649 152.
2. (Fig.1) Le mécanisme 3 est en position relevée, après basculement de la poignée 4 autour de l'axe 8 de telle manière que son extrémité engagée dans l'étrier 6 entraîne celui-ci vers le haut, ainsi que la tige 11 et la douille 13 à travers la plaque fixe 21. Sur cette dernière repose l'anneau 19 également traversé par la douille 13. Cet anneau est à cet effet percé d'un orifice central 19a dont le diamètre est égal à celui de la douille 13, et sensiblement inférieur à celui de l'orifice 22.
3. On fait basculer la poignée 4 dans le sens de la première ouverture de la porte, qui entraîne vers le bas l'étrier 6 la tige 11, et la douille 13 (Fig.2). La douille 13 coulisse donc dans l'anneau 19 maintenu par la plaque fixe 21, de sorte que cet anneau glisse sur la surface des pattes 14, sur le bourrelet 24 qu'il chevauche puis dépasse, pour venir enfin en butée contre la collerette 23. A ce stade l'anneau 19 est bloqué entre la collerette 23 et la plaque 21, et le bourrelet 24 s'étend dans le trou 22.
4. (Fig.3) La poignée 4 bascule à nouveau dans le sens qui entraîne le relèvement des éléments du mécanisme 3 (fermeture de la porte). Au cours de ce déplacement, la douille 13 coulisse dans l'orifice 22 de la plaque 21, et l'anneau 19 est maintenu en place autour des extrémités des pattes 14 par le bourrelet anti-retour 24 et la collerette de butée 23. Le trou central 19a est dimensionné de façon que l'anneau 19 enserre fermement les pattes 14 sur la crémaillère 12, et s'oppose ainsi à tout relâchement ou écartement transversal des extrémités des pattes flexibles 14, susceptible d'entraîner un désengagement de leurs dents intérieures par rapport à la crémaillère 12.

Ainsi est garantie une irréversibilité totale du mécanisme 3 dans les deux sens de la liaison entre la tige 11 et la douille 13. L'anneau 19 empêche en effet tout glissement des dents des pattes 14 sur la crémaillère 12.

Cet agencement est particulièrement avantageux lorsque le levier de la serrure reste bloqué, par le gel ou pour toute autre raison.

Dans la variante de réalisation de la Fig.4, le bourrelet 24 est remplacé par des pattes élastiques 25, faisant partie des pattes 14 et situées à une distance d de la collerette 23 sensiblement égale à l'épaisseur de l'anneau 19. Les pattes 25 présentent chacune une section sensiblement triangulaire, à savoir : du côté de la tringle 2 une partie 25a à faible pente et de préférence incurvée, fixée à sa base aux pattes 14, et du côté de la collerette 23 une partie à forte pente 25b. Ainsi l'anneau 19 glisse sur les côtés 25a et 25b en les écrasant successivement, après quoi les côtés abrupts 25b se redressent et s'opposent à tout retour en arrière de l'anneau 19, rendant sa mise en place irréversible.

## Revendications

1. Mécanisme (3) de liaison entre une poignée (4) d'ouverture et une tringle (2) de commande d'une serrure (1) de porte de véhicule, comprenant un étrier (6) adapté pour recevoir l'extrémité interne de la poignée (4), qui est montée basculante autour d'un axe (8) dans un logement (9) solidaire de la peau extérieure (5), une tige (11) de connexion de cet étrier avec la tringle, engagée de manière coulissante dans un seul sens dans une douille (13) grâce à un système anti-retour, de telle sorte qu'après assemblage de la poignée et de l'étrier, un basculement de l'extrémité extérieure de la poignée vers le bas entraîne un déplacement relatif de la tige (11) et de la douille (13) réglant sans jeu leurs positions respectives, la tige (11) étant munie à cet effet d'une crémaillère (12) pénétrant axialement dans la douille (13) entre des pattes longitudinales flexibles (14) de serrage, pouvant coopérer avec la crémaillère (12) pour régler la position axiale de la tige dans la douille, caractérisé en ce que la douille (13) est équipée d'un anneau (19) monté coulissant autour de celle-ci, pouvant être déplacé après le réglage de la position axiale de la tige (11) par rapport à la douille (13), d'une première position à la base des pattes flexibles (14) jusqu'à une seconde position située aux extrémités desdites pattes proches de l'étrier (6), dans laquelle l'anneau (19) enserre les pattes (14) autour de la crémaillère (12), ces pattes sont munies à leurs dites extrémités de moyens de retenue de l'anneau dans ladite seconde position, et il est de plus prévu une plaque (21) fixe par rapport au mécanisme (3) et percée d'un trou (22) de passage de la douille (13).

2. Mécanisme selon la revendication 1, caractérisé en ce que les moyens de retenue de l'anneau (19) comprennent une collerette (23) formée aux extrémités des pattes (14) et un bourrelet annulaire (24) ménagé autour des pattes à une distance (d) sensiblement égale à l'épaisseur de l'anneau, qui peut ainsi être bloqué axialement entre le bourrelet (24) et la collerette (23) après réglage sans jeu des positions respectives de la tige (11) et de la douille (12).

3. Mécanisme selon la revendication 2, caractérisé en ce que la collerette terminale (23) des pattes (14) forme butée d'arrêt axial pour l'anneau (19), tandis que le bourrelet (24) est arrondi pour autoriser un glissement de l'anneau (19) sur celui-ci vers la collerette (23), tout en s'opposant ensuite à un glissement de l'anneau dans le sens inverse.

4. Mécanisme selon la revendication 1, caractérisé en ce que les moyens de retenue de l'anneau (19) comprennent une collerette annulaire (23) formée aux extrémités des pattes (14), et des pattes élastiques (25) fixées à ces dernières à une distance (d) de la collerette (23) sensiblement égale à l'épaisseur de l'anneau (19), ces pattes étant profilées pour autoriser un glissement sur elles-mêmes de l'anneau (19) puis pour s'opposer élastiquement à son retour dans le sens inverse.

## Claims

1. Connection mechanism (3) between an opening handle (4) and an actuating bar (2) of a vehicle door lock (1), comprising a stirrup-piece (6) adapted to receive the inner end of the handle (4), which is mounted to tilt about a pin (8) in a housing (9) integral with the outer skin (5), a rod (11) for connecting this stirrup-piece to the bar, engaged to slide in only one direction in a socket (13) by virtue of a non-return system, so that after assembly of the handle and of the stirrup-piece, tilting of the outer end of the handle in a downwards direction causes a relative movement of the rod (11) and of the socket (13) adjusting their respective positions without play, the rod (11) being provided for this purpose with a rack (12) penetrating axially in the socket (13) between flexible, longitudinal clamping lugs (14), able to cooperate with the rack (12), in order to adjust the axial position of the rod in the socket, characterised in that the socket (13) is equipped with a ring (19) mounted to slide around the latter, able to be moved after the adjustment of the axial position of the rod (11) with respect to the socket (13), from a first position at the base of the flexible lugs (14) to a second position situated at the ends of said lugs close to the stirrup-piece (6), in which the ring (19) surrounds the lugs (14) around the rack (12), these lugs are provided at their said ends with means for retaining the ring in said second position and a plate (21) is also provided, which is fixed with respect to the mechanism (3) and comprises a hole (22) for the passage of the socket (13).

2. Mechanism according to Claim 1, characterised in that the means for retaining the ring (19) comprise a flange (23) formed at the ends of the lugs (14) and an annular bead (24) provided around the lugs at a distance (d) substantially equal to the thickness of the ring, which may thus be locked axially between the bead (24) and the flange (23) after adjusting the respective positions of the rod (11) and of the socket (12) without play.

3. Mechanism according to Claim 2, characterised in that the terminal flange (23) of the lugs (14) forms an axial stop for the ring (19), whereas the bead (24) is rounded in order to allow sliding of the ring (19) on the latter towards the flange (23), whilst then opposing sliding of the ring in the opposite direction.

4. Mechanism according to Claim 1, characterised in that the means for retaining the ring (19) comprise an annular flange (23) formed at the ends of the lugs (14), and resilient lugs (25) fixed to the latter at a distance (d) from the flange (23) substantially equal to the thickness of the ring (19), these lugs being profiled in order to allow sliding thereon of the ring (19) then in order to elastically oppose its return in the opposite direction.

## Patentansprüche

1. Verbindungsmechanismus (3) zwischen einem Öffnungsgriffstück (4) und einem Betätigungsgestänge (2) eines Fahrzeugtürschlosses (1), mit einem zur Aufnahme des inneren Endes des Griffstücks (4) ausgebildeten Bügel (6), wobei das Griffstück um eine Achse (8) schwenkbar in einer mit der Außenhaut (5) einstückigen Aufnahme (9) angebracht ist, einer Stange (11) zur Verbindung des Bügels mit dem Gestänge, die durch ein Anti-Rückstellsystem in einer einzigen Richtung gleitend mit einer Hülse (13) verbunden ist, derart, daß, nach der Montage des Griffstücks und des Bügels, ein Verschwenken des äußeren Endes des Griffstücks nach unten eine Relativverschiebung der Stange (11) und der Hülse (13) bewirkt, die deren jeweilige Positionen spielfrei regelt, wobei die Stange (11) zu diesem Zweck mit einer Verzahnung (12) versehen ist, die sich zwischen zwei flexiblen länglichen Schließzungen (14) axial in die Hülse (13) erstreckt, welche zur Einstellung der axialen Position der Stange (11) in der Hülse mit der Verzahnung (12) zusammenwirken können, dadurch gekennzeichnet, daß die Hülse (13) mit einem gleitend verschiebbar um diese angeordneten Ring (19) versehen ist, der nach der Einstellung der axialen Position der Stange (11) in bezug zur Hülse (13) aus einer ersten Position an der Basis der flexiblen Zungen (14) in eine zweite Position an den nahe dem Bügel (6) gelegenen Enden der Zungen verschiebbar ist, in der der Ring (19) die Zungen (14) um die Verzahnung (12) schließt, wobei die Zungen an den genannten Enden mit Einrichtungen zum Zurückhalten des Rings in der zweiten Position versehen sind, und daß eine Platte (21) vorgesehen ist, die in bezug zum Mechanismus (3) feststeht und von einer Durchgangsöffnung (22) für die Hülse (13) durchsetzt ist.

2. Mechanismus nach Anspruch 1, dadurch gekennzeichnet, daß die Einrichtungen zum Zurückhalten des Rings (19) einen an den Enden der Zungen (14) ausgebildeten Bund (23) und einen ringförmigen Wulst (24) aufweisen, der um die Zungen herum in einem Abstand (d) ausgebildet ist, der im wesentlichen gleich der Dicke des Rings (19) ist, der auf diese Weise nach der spielfreien Einstellung der jeweiligen Positionen des Stange (11) und der Hülse (13) axial zwischen dem Wulst (24) und dem Bund (23) blokkierbar ist.

3. Mechanismus nach Anspruch 2, dadurch gekennzeichnet, daß der endständige Bund (23) der Zungen (14) einen beschlag in Axialrichtung für den Ring (19) bildet, während der Wulst (24) abgerundet ist, um ein Gleiten des Rings (19) über diesen zum Bund (23) hin zu ermöglichen, wobei er anschließend ein Gleiten des Rings in umgekehrter Richtung verhindert.

4. Mechanismus nach Anspruch 1, dadurch gekennzeichnet, daß die Einrichtungen zum Zurückhalten des Rings (19) einen an den Enden der Zungen (14) ausgebildeten ringförmigen Bund (23) und elastische Zungen (25) aufweisen, die an den Letzteren in einem Abstand (d) von dem Bund (23) angebracht sind, der im wesentlichen gleich der Dicke des Rings (19) ist, wobei diese Zungen derart profiliert sind, daß sie ein Gleiten des Rings (19) über diese ermöglichen und dessen Rückkehr in umgekehrter Richtung elastisch verhindern.
